# EUROPÄISCHE PATENTSCHRIFT

(11) **EP 2 811 254 B1**
(45) Veröffentlichungstag und Bekanntmachung des Hinweises auf die Patenterteilung: **17.08.2016**
(21) Anmeldenummer: 14001964.7
(22) Anmeldetag: 06.06.2014
(51) Int. Cl.: F41H 5/26

(54) **Winkelspiegel für ein gepanzertes Fahrzeug**
Periscope for an armoured vehicle
Périscope pour un véhicule blindé

(30) Priorität: 07.06.2013 DE 102013105901
(43) Veröffentlichungstag der Anmeldung: 10.12.2014
(73) Patentinhaber: GuS Periscopes GmbH & Co. KG, 32312 Lübbecke (DE)
(72) Erfinder: Kuhnke, Dieter, 32312 Lübbecke (DE)
(74) Vertreter: Rolf, Gudrun, LL.M

(56) Entgegenhaltungen:
- EP-A1- 0 457 056
- DE-A1- 2 613 866
- US-B1- 7 719 749

## Beschreibung

Die Erfindung betrifft einen Winkelspiegel für ein gepanzertes Fahrzeug gemäß dem Oberbegriff des Hauptanspruches.

Es ist eine Winkelspiegelanordnung bekannt, DE 36 27 716 A1, die einen herkömmlichen optischen Winkelspiegel mit einem von der Rückseite des Einblicks einblendbares Display aufweist, welches beliebige Formationen wiedergeben kann. Weiterhin sind in bekannten gepanzerten Fahrzeugen Systeme integriert, mit im äußeren Fahrzeugbereich angeordneten digitalen Kameras und innerhalb des Fahrzeugs angeordneten Displays, um digital bearbeitete Bildinformationen optimiert anzeigen zu können.

Nachteilig an diesen bekannten Systemen ist, dass sie gemeinsam sehr viel Bauraum beanspruchen und ein Fahrer stets den Kopf wenden muss, wenn er Informationen von beiden Systemen erhalten möchte.

Bekannt sind des Weiteren optische Beobachtungsgeräte, DE 26 13 866 A1, die im Bereich der oberen Umlenkprismen Zerstreuungsprismen aufweisen, deren Strahlen auf optische Sensorflächen umgelenkt werden, wodurch diese Zerstreuungsprismen jedoch die Größe der Ausblicksflächen der Windelspiegel verringern.

Aufgabe der Erfindung ist es, ein System zur Verfügung zu stellen, welches erheblich weniger Bauraum beansprucht und einem Fahrer die gewünschten Informationen ohne Beschränkung der Ausblicksfläche zur Verfügung stellt, ohne dass dieser hierzu seinen Kopf bewegen muss.

Die Lösung dieser Aufgabe erfolgt in Verbindung mit dem Oberbegriff erfindungsgemäß aus den technischen Merkmalen des kennzeichnenden Teils des ersten Patentanspruches.

Der Winkelspiegel für ein gepanzertes Fahrzeug besteht dabei auch hier aus einem unteren Gehäuseteil mit einem Einblick, einem oberen Gehäusetei mit einem Ausblick sowie mit einem optischen System aus einem ein- oder mehrteiligen Prisma aus Glas oder optischem Kunststoff mit Umlenkspiegeln sowie aus einem digitalen System aus einem Display mit in den Einblick einblendbaren Informationen. Dadurch, dass jedoch innerhalb des oberen Gehäuseteils im Bereich des Ausblickes eine digitale Kamera in Ausblickrichtung angeordnet ist, deren aufgenommenen Bilder über einen angeschlossenen Rechner auf dem Display darstellbar sind, wird eine sehr platzsparende Bauweise erzielt, wobei das Display auch für die Darstellung anderer Informationen als die Fahrzeuginformationen, nämlich für die Bilddarstellung der Umgebung, genutzt werden kann. Dies ermöglicht dem Fahrer eine kombinierte Sicht, ohne den Kopf bewegen zu müssen, was einem Fahrzeugführer seine Arbeit wesentlich erleichtert.

Die Ausblickseite des Prismas des Winkelspiegels ist zur Kompensation der Ausnehmung oder Aussparung als fehlende Fläche im Ausblick zur Wiedergabe eines vollständigen Bildes im Einblick erfindungsgemäß als optische Linse ausgebildet.

Weitere vorteilhafte Ausgestaltungen des Gegenstandes der Erfindung ergeben sich mit und in Kombination aus den nachfolgenden Ansprüchen.

Bei einer solchen vorteilhaften Ausführungsform ist die Kamera unmittelbar nah benachbart vom Prisma angeordnet, sei es dicht daneben, darüber oder auch davor, insbesondere wenn es sich bei der Kamera um eine Miniaturkamera von der Größe einer Handykamera handelt. Das Prisma kann zur Anordnung einer Kamera oder auch von mehreren Miniaturkameras im Bereich des Ausblickes auch bereits bei seiner Herstellung mit mindestens einer Ausnehmung oder Aussparung versehen sein oder erst anschließend damit versehen werden, wobei von zwei Miniaturkameras auch jede auf einer Seite des Ausblickes angeordnet sein kann, wodurch sich sogar räumliche Darstellungen auf dem Display erzeugen lassen, zumindest aber die Funktionssicherheit des Winkelspiegels wesentlich verbessern lässt. Das Display ist dabei platzsparend auf der dem Einblick gegenüberliegenden Seite des Prismas angeordnet.

Gemäß einer besonders bevorzugten Ausführungsform der Erfindung sind das optische System und das digitale System parallel betreibbar ausgeführt, wobei das optische System bei Ausfall der elektrischen Versorgung vollständig nutzbar bleibt. Hierdurch wird varteilhafterweise eine volle Backup-Funktion der Sicht bei Ausfall der Kamera erzielt.

Entsprechend einer weiteren vorteilhaften Ausführungsform der Erfindung sind unterhalb des Einblickes ein Bedienfeld mit Bedienelementen zur Bedienung des Winkelspiegels angeordnet, über die Beispielsweise die Einstellungen des Displays, das Ein- oder Ausschalten der Heizung des Winkelspiegels und eventuell auch für die Brennweite der Kamera erfolgen kann.

Die Kamera kann eine vorauswählbare feste oder auch eine veränderbare Brennweite aufweisen, sodass sie im jeweiligen Anwendungsbereich anpassbar ausgebildet ist.

Sie kann weiterhin Infrarotstrahlung detektieren und über einen Rechner eine gegenüber dem optischen System verbesserte Nachtsicht-Darstellung auf dem Display erzeugen, wodurch der Winkelspiegel eine vorteilhafte Nachtsichtfunktion erhält.

Eine besonders vorteilhafte Version des erfinderischen Winkeispielgels ist so konstruiert, dass er ohne zusätzliche bauliche oder konstruktive Maßnahmen im Austausch gegen alte vorhandene Systeme getauscht und eingesetzt werden kann, wozu er in seinen Außenabmessungen und den Anschlussmaßen mit den alten Systemen übereinstimmend ausgeführt ist.

Die Ausnehmung im Prisma kann dabei insbesondere für eine Miniaturkamera als durchgehende Bohrung oder als Sackloch ausgebildet sein, ebenso wie sie als vollständige Ausfräsung oder als Nut mit einem Nutgrund ausgebildet sein kann, je nachdem welche Ausführungsform sich besser eignet, sodass der Gestaltungsfreiheit eines Konstrukteurs keine Grenzen gesetzt sind.

Zur Verbesserung der Qualität der Darstellung auf dem Display können die Bildinformationen mehrerer Kameras im Rechner überlagerbar sein, sodass auf dem Display ein optimiertes Bild darstellbar ist. Der eventuelle Ausfall einer Kamera kann desweitern so ausgeglichen werden.

Bei einer weiteren bevorzugten Ausführungsform des erfinderischen Winkelspiegels ist der Rechner mit einem Datenspeicher ausgestattet, in dem aufgenommene Bilder speicherbar und wieder abrufbar sind, wobei dieser Rechner vorteilhafterweise mit dem Fahrzeugrechner verbunden sein kann, sodass über Positionssysteme und gespeicherte und aktuelle Fahrzeugbewegungsdaten ohne aktuellen optischen und elektronischen Ausblick trotzdem eine simulierte Umgebung in den Einblick einspielbar und eine Orientierung und Weiter- oder Rückfahrt eines damit ausgestatteten Fahrzeuges möglich bleibt.

Nachfolgend ist ein Winkelspiegel anhand von Zeichnungen näher beschrieben. Es zeigt:
Fig. 1 eine Ansicht eines Winkelspiegels von seiner Einblickseite,
Fig. 2 eine teilweise geschnittene Seitenansicht des Winkelspiegels gemäß Fig. 1, und
Fig. 3 eine teilweise geschnittene Ansicht des Winkelspiegels gemäß Fig. 1 in einer Ansicht von seiner Ausblickseite.

Der Winkelspiegel besteht aus einem unteren Gehäuseteil 1 mit einem Einblick 2, einem oberen Gehäuseteil 3 und einem Ausblick 4 sowie aus einem optischen System mit einem ein- oder mehrteiligen Prisma 5 aus Glas oder optischem Kunststoff mit Umlenkspiegeln sowie aus einem digitalen System aus einem Display 6 auf der dem Einblick 2 gegenüberliegenden Seite des Prismas 5 mit in den Einblick 2 einblendbaren Informationen, der entweder, wie in Figur 1 dargestellt, über ein separates Feld für den Displayeinblick 15 und ein separates Feld für den Spiegeleinblick 16 verfügt, oder, wie zeichnerisch nicht dargestellt, alle informationen überlagert auf einem Feld darstellt.

Innerhalb des oberen Gehäuseteils 3 benachbart dem Prisma 5, bzw. in einer seitlichen Ausnehmung 13 des Prismas 5 ist im Bereich des Ausblickes 4, wie in Figur 3 oben links dargestellt, eine digitale Kamera 7 in Ausblickrichtung angeordnet, deren aufgenommenen Bilder über einen angeschlossenen Rechner auf dem Display 6 darstellbar sind. Oben rechts in dieser Figur sind dagegen zwei als Miniaturkameras ausgebildete Kameras 10 in einer Ausnehmung 14 des Prismas 5 übereinander angeordnet gezeigt, die alternativ oder zusätzlich dort vorgesehen sein können oder auch links und rechts verteilt ohne große Kamera 7 im Ausblick 4 verbaut sein können.

Unterhalb des Einblickes 2 ist ein Bedienfeld 8 mit Bedienelementen 9 zur Bedingung des Winkelspiegels angeordnet, etwa für die Verstellung der Lichthelligkeit des Displays oder zum Ein- oder Ausschalten der Heizung des Winkelspiegels oder aber auch zur Einstellung der Brennweite der Kamera 7, falls diese nicht mit einer fixen Brennweite ausgestattet ist.

Das untere Gehäuseteil 1 und das obere Gehäuseteil 3 bestehen bevorzugt aus ABS, Aluminium oder Stahl und das Prisma 5 aus Glas oder aus optischem PMMA, jeweils mit aufgesetzten Spiegel und vorgesetzten Laserfiltern. Zwischen dem oberen Gehäuseteil 1 und dem oberen Gehäuseteil 3 ist des Weiteren eine Gummidichtung 11 gegen das Eindringen von Wasser ins Fahrzeug vorgesehen, ebenso wie am unteren Gehäuseteil 1 eine Anschlussstellung 12 für die Stromversorgung des Winkelspiegels vorgesehen ist

## Patentansprüche

1. Winkelspiegel für ein gepanzertes Fahrzeug mit einem unteren Gehäuseteil (1), mit einem Einblick (2), einem oberen Gehäuseteil (3) mit einem Ausblick (4), und mit einem optischen System aus einem ein- oder mehrteiligen Prisma (5) aus Glas oder optischem Kunststoff mit Umlenkspiegeln sowie mit einem digitalen System aus einem Display (6) und einem Rechner mit in den Einblick (2) einblendbaren Informationen, wobei innerhalb des oberen Gehäuseteils (3) im Bereich des Ausblickes (4) mindestens eine digitale Kamera (7;10) in Ausblickrichtung angeordnet ist, deren aufgenommenen Bilder über den angeschlossenen Rechner auf dem Display (6) darstellbar sind, **dadurch gekennzeichnet, dass** das Prisma (5) zur Anordnung der Kamera (7;10) oder der Kameras (7;10) im Bereich des Ausblickes (4) mit mindestens einer Ausnehmung (13;14) oder Aussparung versehen und mindestens eine Kamera (7;10) darin angeordnet ist und die Ausblickseite des Prismas (5) zur Kompensation der Ausnehmung (13;14) oder Aussparung im Ausblick (4) zur Wiedergabe eines vollständigen Bildes im Einblick (2) als optische Linse ausgebildet ist.

2. Winkelspiegel nach Anspruch 1, **dadurch gekennzeichnet, dass** das Display (6) auf der dem Einblick (2) gegenüberliegenden Seite des Prismas (5) angeordnet ist

3. Winkelspiegel nach Anspruch 1, **dadurch gekennzeichnet, dass** das optische System und das digitale System parallel betreibbar ausgeführt sind und dass das optische System bei Ausfall der elektrischen Versorgung vollständig nutzbar bleibt.

4. Winkelspiegel nach einem der vorgenannten Ansprüche, **dadurch gekennzeichnet, dass** unterhalb des Einblickes (2) ein Bedienfeld (8) mit Bedienelementen (9) zur Bedienung des Winkelspiegels angeordnet ist.

5. Winkelspiegel nach einem der vorgenannten Ansprüche, **dadurch gekennzeichnet, dass** die Kamera (7) eine vorauswählbare feste oder eine veränderbare Brennweite aufweist.

6. Winkelspiegel nach einem der vorgenannten Ansprüche, **dadurch gekennzeichnet, dass** die Kamera (7) Infrarotstrahlung detektiert und über den Rechner eine gegenüber dem optischen System verbesserte Nachtsicht-Darstellung auf dem Display (6) erzeugbar ist.

7. Winkelspiegel nach einem der vorgenannten Ansprüche, **dadurch gekennzeichnet, dass** er Außenabmessungen und Anschlussmaße aufweist, die mit herkömmlichen Winkelspiegel übereinstimmen und dass er als Austauschteil oder Aufrüstteil ausgebildet ist.

8. Winkelspiegel nach Anspruch 1, **dadurch gekennzeichnet, dass** die Ausnehmung (13; 14) als Bohrung durchgehend oder als Sackloch ausgebildet ist.

9. Winkelspiegel nach Anspruch 8, **dadurch gekennzeichnet, dass** die Ausnehmung (13;14) als vollständige Ausfräsung oder als Nut mit einem Nutgrund ausgebildet ist.

10. Winkelspiegel nach einem der vorgenannten Ansprüche, **dadurch gekennzeichnet, dass** zur Verbesserung der Qualität der Darstellung auf dem Display (6) die Bildinformationen mehrerer Kameras (7;10) im Rechner überlagerbar sind und auf dem Display (6) ein optimiertes Bild darstellbar ist.

11. Winkelspiegel nach einem der vorgenannten Ansprüche, **dadurch gekennzeichnet, dass** der Rechner mit einem Datenspeicher ausgestattet ist, in dem dargestellte Bilder speicherbar und solche auch wieder abrufbar sind.

12. Winkelspiegel nach Anspruch 11, **dadurch gekennzeichnet, dass** der Rechner mit einem Fahrzeugrechner verbunden ist und vom Display (6) über Positionssysteme und gespeicherte und aktuelle Fahrzeugbewegungsdaten zur Fahrzeugbewegung ohne optische und elektronische Ausblickinformation eine simulierte Umgebung in den Einblick (2) einspielbar ist.

## Claims

1. Periscope for an armoured vehicle with a lower housing part (1), with an inwardly viewing window (2), an upper housing part (3), with an outwardly viewing window (4), and with an optical system comprising a one- or multi-part prism (5) of glass or optical plastic with deflecting mirrors and also with a digital system comprising a display (6) and a computer with items of information that can be projected into the inwardly viewing window (2), wherein within the upper housing part (3) there is, in the region of the outwardly viewing window (4), at least one digital camera (7; 10) arranged in the outwardly viewing direction, the recorded images of which can be presented on the display (6) by means of the connected computer, **characterized in that**, for the arrangement of the camera (7; 10) or the cameras (7; 10) in the region of the outwardly viewing window (4), the prism (5) is provided with at least one recess (13; 14) or clearance and at least one camera (7; 10) is arranged therein, and the outwardly viewing side of the prism (5) is formed as an optical lens to compensate for the recess (13; 14) or clearance in the outwardly viewing window (4) to reproduce a complete image in the inwardly viewing window (2).

2. Periscope according to Claim 1, **characterized in that** the display (6) is arranged on the side of the prism (5) that is opposite from the inwardly viewing window (2).

3. Periscope according to Claim 1, **characterized in that** the optical system and the digital system are designed such that they can be operated in parallel and **in that**, in the event of failure of the electrical power supply, the optical system remains completely usable.

4. Periscope according to one of the preceding claims, **characterized in that** an operator control panel (8) with operator control elements (9) for operating the periscope is arranged underneath the inwardly viewing window (2).

5. Periscope according to one of the preceding claims, **characterized in that** the camera (7) has a preselectable fixed or variable focal length.

6. Periscope according to one of the preceding claims, **characterized in that** the camera (7) detects infrared radiation and a night-vision display that is improved in comparison with the optical system can be produced on the display (6) by means of the computer.

7. Periscope according to one of the preceding claims, **characterized in that** it has outer dimensions and connection dimensions that coincide with conventional periscopes and **in that** it is formed as a replacement part or an upgrade part.

8. Periscope according to Claim 1, **characterized in that** the recess (13; 14) is formed as a through-bore or as a blind hole.

9. Periscope according to Claim 8, **characterized in that** the recess (13; 14) is formed as a complete milled relief or as a groove with a groove base.

10. Periscope according to one of the preceding claims, **characterized in that**, to improve the quality of the presentation on the display (6), the items of image information of a number of cameras (7; 10) can be overlaid in the computer and an optimized image can be presented on the display (6).

11. Periscope according to one of the preceding claims, **characterized in that** the computer is equipped with a data memory, in which displayed images can be stored and such images can also be retrieved again.

12. Periscope according to Claim 11, **characterized in that** the computer is connected to a vehicle computer and a simulated environment can be fed into the inwardly viewing window (2) from the display (6) by means of position systems and stored and current vehicle movement data concerning the movement of the vehicle, without optical and electronic outwardly viewing information.

## Revendications

1. Périscope pour un véhicule blindé, comprenant une partie de boîtier inférieure (1), avec un regard d'entrée (2), une partie de boîtier supérieure (3) avec un regard de sortie (4) et avec un système optique constitué d'un prisme en une ou plusieurs parties (5) en verre ou en plastique optique avec des miroirs de renvoi et avec un système numérique constitué d'un affichage (6) et d'un ordinateur avec des informations pouvant être affichées dans le regard d'entrée (2), au moins une caméra numérique (7 ; 10) étant disposée dans la direction du regard de sortie à l'intérieur de la partie de boîtier supérieure (3) dans la région du regard de sortie (4), dont les images enregistrées peuvent être reproduites sur l'affichage (6) par le biais de l'ordinateur raccordé,
**caractérisé en ce que**
le prisme (5) est pourvu d'au moins un évidement (13 ; 14) ou d'un orifice de manière à disposer la caméra (7 ; 10) ou les caméras (7 ; 10) dans la région du regard de sortie (4) et au moins une caméra (7 ; 10) est disposée dans celui-ci et le côté du regard de sortie du prisme (5) est réalisé sous forme de lentille optique pour compenser l'évidement (13 ; 14) ou l'orifice dans le regard de sortie (4) pour reproduire une image complète dans le regard d'entrée (2).

2. Périscope selon la revendication 1, **caractérisé en ce que** l'affichage (6) est disposé sur le côté du prisme (5) opposé au regard d'entrée (2).

3. Périscope selon la revendication 1, **caractérisé en ce que** le système optique et le système numérique sont réalisés de manière à pouvoir fonctionner en parallèle et **en ce que** le système optique, en cas de panne de l'alimentation électrique, reste complètement utilisable.

4. Périscope selon l'une quelconque des revendications précédentes, **caractérisé en ce qu'**en dessous du regard d'entrée (2) est disposé un champ de commande (8) avec des éléments de commande (9) pour commander le périscope.

5. Périscope selon l'une quelconque des revendications précédentes, **caractérisé en ce que** la caméra (7) présente une distance focale fixe ou variable présélectionnable.

6. Périscope selon l'une quelconque des revendications précédentes, **caractérisé en ce que** la caméra (7) détecte les rayonnements infrarouges et une reproduction de vision de nuit améliorée par rapport au système optique peut être générée sur l'affichage (6) par le biais de l'ordinateur.

7. Périscope selon l'une quelconque des revendications précédentes, **caractérisé en ce qu'**il présente des dimensions extérieures et une dimension de raccordement qui coïncide avec des périscopes usuels et **en ce qu'**il est réalisé sous forme de pièce remplaçable ou de rattrapage.

8. Périscope selon la revendication 1, **caractérisé en ce que** l'évidement (13 ; 14) est réalisé sous forme d'alésage traversant ou sous forme de trou borgne.

9. Périscope selon la revendication 8, **caractérisé en ce que** l'évidement (13 ; 14) est réalisé sous forme de découpage complet par fraisage ou sous forme de rainure avec une base de rainure.

10. Périscope selon l'une quelconque des revendications précédentes, **caractérisé en ce que** pour améliorer la qualité de la reproduction sur l'affichage (6), les informations d'image de plusieurs caméras (7 ; 10) peuvent être superposées dans l'ordinateur et une image optimisée peut être reproduite sur l'affichage (6).

11. Périscope selon l'une quelconque des revendications précédentes, **caractérisé en ce que** l'ordinateur est muni d'une mémoire de données dans laquelle les images représentées peuvent être mémorisées et rappelées.

12. Périscope selon la revendication 11, **caractérisé en ce que** l'ordinateur est connecté à un ordinateur du véhicule et un environnement simulé peut être affiché dans le regard d'entrée (2) par l'affichage (6) par le biais de systèmes de position et par le biais de données de déplacement du véhicule mémorisées et actuelles concernant le déplacement du véhicule, sans informations optiques et électroniques du regard de sortie.
